# EUROPÄISCHE PATENTSCHRIFT

(11) **EP 0 823 965 B1**
(45) Veröffentlichungstag und Bekanntmachung des Hinweises auf die Patenterteilung: **23.01.2002**
(21) Anmeldenummer: 97905113.3
(22) Anmeldetag: 27.02.1997
(51) Int. Cl.: F15B 15/18, F15B 15/28

(54) **ELEKTROHYDRAULISCHES HUBGERÄT**
ELECTROHYDRAULIC LIFTING DEVICE
APPAREIL DE LEVAGE ELECTRO-HYDRAULIQUE

(30) Priorität: 01.03.1996 DE 19607917
(43) Veröffentlichungstag der Anmeldung: 18.02.1998
(73) Patentinhaber: EMG-ELTMA GmbH, 39387 Oschersleben (DE)
(72) Erfinder: GENTZSCH, Günter, D-39387 Oschersleben (DE); GENTZSCH, Torsten, D-39387 Oschersleben (DE); HINZE, Detlef, D-39387 Oschersleben (DE)
(74) Vertreter: Klingseisen, Franz, Dipl.-Ing.
(86) Internationale Anmeldenummer: EP9700961
(87) Internationale Veröffentlichungsnummer: WO9732138

(56) Entgegenhaltungen:
- EP-A- 0 128 881
- EP-A- 0 177 693
- EP-A- 0 395 420
- DE-A- 2 929 442
- DE-A- 4 237 853
- DE-C- 3 424 935
- GB-A- 2 117 828
- US-A- 3 742 713
- US-A- 3 828 556
- US-A- 4 926 693

## Beschreibung

Die Erfindung betrifft ein elektrohydraulisches Hubgerät nach dem Oberbegriff des Anspruchs 1.

Aus US-A-3 828 556 ist eine hydraulische Betätigungseinheit dieser Art bekannt, wobei in dem in einem Gehäuse ausgebildeten Zylinder die Kolbenstange von einer Spule umgeben ist, welche in Abhängigkeit von der Eintauchtiefe der Kolbenstange ein Signal zum Abschalten des Antriebsmotors abgibt, der eine Pumpe zum Beaufschlagen des Kolbens mit Druckmittel antreibt. Eine genaue Positionsanzeige des Kolbens ist mit dieser Einrichtung nicht möglich.

Aus EP-A-0 177 693 ist ein Potentiometer zu Erfassung der Position des Kolbens eines druckmittelbetätigten Arbeitszylinders bekannt, wobei das Potentiometer mit einem teleskopartigen Aufbau in einer hohlen Kolbenstange angeordnet ist. Zwischen hohler Kolbenstange und Potentiometeraufbau ist eine Dichtung vorgesehen, um das Eindringen von Druckmittel in das Potentiometer zu verhindern.

Der Erfindung liegt die Aufgabe zugrunde, ein Hubgerät der eingangs angegebenen Art so auszubilden, daß eine zuverlässige Anzeige der Hublänge vorhanden ist.

Diese Aufgabe wird erfindungsgemäß durch die Merkmale im kennzeichnenden Teil des Anspruchs 1 gelöst.

Die Erfindung wird beispielsweise anhand der Zeichnung näher erläutert. Es zeigen
- Fig. 1: in einem teilweisen Längsschnitt ein Hubgerät mit Potentiometer für die Stellungsanzeige, und
- Fig. 2: eine Ansicht einer Strömungsleiteinrichtung

Fig. 1 zeigt in einem geschlossenen Gehäuse 1 einen Elektromotor 2, der ein Pumpenrad 3 antreibt, das einen Kolben 4 mit einem Hydraulikfluid beaufschlagt, das in dem Gehäuse 1 im Bereich des Elektromotors 2 und der Pumpe enthalten ist. Die Kolbenstange 5 des mit einer Feder 6 beaufschlagten Kolbens 4 ragt mit ihrem freien Ende aus dem Gehäuse 1 hervor. Mit 7 ist ein Anschlußkasten für die Ansteuerung des Elektromotors 2 bezeichnet. Dieser Aufbau eines elektrohydraulischen Hubgeräts ist an sich bekannt.

Die Kolbenstange 5 ist bei dem Ausführungsbeispiel nach Fig. 1 zur Aufnahme eines Potentiometers 8 mit einer Längsbohrung 9 versehen. Zwischen einem rohrförmigen Körper 10 des Potentiometers 8 und einem in diesem rohrförmigen Körper 10 verschiebbar angeordneten stabförmigen Element 11 kann eine nicht dargestellte Druckfeder angeordnet sein, welche sich einerseits am gehäusefesten rohrförmigen Körper 10 abstützt und andererseits das freie Ende des stabförmigen Elementes 11 am Boden der Bohrung 9 in der Kolbenstange 5 anliegend hält. Beim Ausfahren der Kolbenstange 5 durch Druckbeaufschlagung des Kolbens 4 mittels der Pumpe 3 folgt aufgrund der Federbeaufschlagung das stabförmige Element 11 der Kolbenstange 5, so daß an dem Potentiometer 8 in dem rohrförmigen Körper 10 ein der Hublänge der Kolbenstange 5 entsprechendes elektrisches Signal erzeugt wird.

Bei 12 sind elektrische Leitungen in Fig. 1 angedeutet, durch welche das Potentiometer 8 mit dem Signalkasten 7 verbunden ist, so daß die am Potentiometer 8 abgegriffenen elektrischen Signale von außen abgenommen werden können. Diese elektrischen Leitungen 12 sind an einem etwa sternförmigen Leitrad 25 befestigt, das auf dem Umfang mit einem im Gehäuse 1 angeordneten Zylindermantel 27 fest verbunden ist, so daß es ein gehäusefestes Teil bildet. Fig. 2 zeigt in einer Ansicht und in einem Querschnitt längs der Linie B-B das Leitrad 25, das auf dem Umfang im Anschluß an das Pumpenrad 3 Durchbrechungen 26 mit abgeschrägten Rändern in Umfangsrichtung aufweist, durch die die Hydraulikflüssigkeit vom Pumpenrad 3 zur Kolbenfläche geführt wird, wie dies durch den Pfeil 29 angedeutet ist. Mit 30 ist eine radial verlaufende Nut am Leitrad 25 bezeichnet, in die die Leitungen 12 eingelegt werden. In der Mitte trägt das Leitrad 25 eine Klemme 28 bspw. in Form eines geschlitzten Ringes, an der der rohrförmige Körper 10 des Potentiometers 8 fest eingespannt ist, so daß auch dieser Körper 10 während der Kolbenbewegung stationär gehalten wird.

Das stationäre Leitrad 25 ist, wie Fig. 2 zeigt, derart gestaltet, daß es die vom umlaufenden Pumpenrad 3 erzeugte Strömung des Hydraulikfluids auf die Kolbenfläche leitet und dabei die turbulente Strömung beruhigt. Damit hat das Leitrad 25 neben der Haltefunktion für das Potentiometer 8 auch die Wirkung einer Strömungsleiteinrichtung zur wirksamen Umlenkung der Strömung des Hydraulikfluids vom Pumpenrad 3 zur Kolbenfläche.

Anstelle der zuvor angegebenen Feder zwischen dem rohrförmigen Körper 10 und dem stabförmigen Element 11 kann auch eine Magnetanordnung vorgesehen werden, welche das stabförmige Element 11 am Boden der Bohrung 9 anliegend hält. Hierbei kann der Stößelkopf 33 mit einem Magneten versehen werden, wobei vorzugsweise die Anlagefläche des Stößelkopfes 33 der des Bodens der Bohrung 9 entspricht. Es kann auch eine formschlüssige Verbindung zwischen dem stabförmigen Element 11 und der Kolbenstange 5 vorgesehen werden, so daß das stabförmige Element 11 spielfrei mit der Kolbenstange 5 relativ zu dem rohrförmigen Körper 10 des Potentiometers bewegt wird. Beispielsweise kann das stabförmige Element 11 mit der Kolbenstange verschraubt, verklebt oder vergossen sein. Eine derartige Verbindung zwischen stabförmigem Element 11 und Kolbenstange 5 anstelle der zuvor angegebenen Feder ist vor allem dann zweckmäßig, wenn das Hubgerät eine größere Hublänge von bspw. bis zu 160 mm hat.

Es sind verschiedene Abwandlungen dieser Bauweise möglich. So kann das Potentiometer 8 auch zwischen Kolben 4 und Zylindermantelboden 13 angeordnet werden, an dem sich auch die Feder 6 abstützt. In diesem Falle wird das Potentiometer 8 beim Ausfahren der Kolbenstange 5 zusammengeschoben.

Bei dem in Fig. 1 wiedergegebenen Hubgerät kann auch die den Kolben 4 beaufschlagende Feder 6 entfallen, bspw. wenn an der Kolbenstange 5 eine entsprechende Last angreift, welche die Funktion der Feder 6 übernimmt und den Kolben in seine in Fig. 1 wiedergegebene Ausgangsstellung zurückführt.

Das Potentiometer 8 ist dem Druck und der Temperatur des Hydraulikfluids ausgesetzt, das sich im Betrieb bis 110°C erwärmen kann. Weiterhin wirken die mechanischen Schwingungen auf das Potentiometer 8, die an der Kolbenstange 5 angreifen, jedoch ist das Potentiometer 8 derart geschützt innerhalb der Kolbenstange 5 angeordnet, daß zuverlässige Werte für die Stellungsanzeige der Kolbenstange geliefert werden.

Um einen Lufteinschluß in dem Potentiometer 8 zu vermeiden, der zu Dämpfungserscheinungen im Potentiometer bei der Kolbenverstellungen führen kann, sind an dem rohrförmigen Körper 10 des Potentiometers Öffnungen 31 derart angebracht, daß das in dem Gehäuse 1 enthaltene Hydraulikfluid in das Potentiometer 8 eindringen kann und ein Lufteinschluß in diesem verhindert wird, der zu einer Zeitverzögerung der Meßdaten führen würde. Eine Verzögerung der Abgabe der Meßdaten vom Potentiometer würde beispielsweise im Kranbau zu Sicherheitsrisiken führen.

Die den Innenraum des Potentiometers 8 mit dem Innenraum des Gehäuses 1 verbindenden Öffnungen 31 können beispielsweise in Form eines diametral verlaufenden Schlitzes an der kolbenstangenseitigen Abdeckung 32 des Potentiometers ausgebildet werden. Bei dem Ausführungsbeispiel nach Fig. 1 sind diese Verbindungsöffnungen 31 in dem rohrförmigen Körper 10 angebracht.

Eine Abdichtung zwischen Stößel 11 des Potentiometers und rohrförmigem Körper 10 kann ebenfalls entfallen, da auch die Bohrung 9 in der Kolbenstange mit Hydraulikfluid geflutet ist und ein Fluidaustausch zwischen Innenraum des Potentiometers und Umgebung begünstigt werden soll.

## Patentansprüche

1. Elektrohydraulisches Hubgerät, in dessen Gehäuse (1) eine von einem Elektromotor (2) angetriebene Pumpe (3) und ein von dieser mit Hydraulikfluid beaufschlagter Kolben (4) angeordnet ist, dessen Kolbenstange (5) aus dem Gehäuse herausragt, wobei innerhalb des Gehäuses (1) eine Einrichtung (8) zur Anzeige der Hubstellung der Kolbenstange (5) angeordnet ist,
**dadurch gekennzeichnet,**
**daß** diese Einrichtung (8) als Potentiometer ausgebildet ist und kontinuierlich die Hubstellung in Form elektrischer Signale angibt, die außen am Gehäuse abnehmbar sind, wobei das Potentiometer (8) zwischen dem Kolben (4) bzw. dessen Kolbenstange (5) und einem gehäusefesten Teil angeordnet ist und Signale in Abhängigkeit von der Relativstellung zwischen Kolben und Gehäuse abgibt, und daß an dem Potentiometer (8) Flutungsöffnungen (31) angebracht sind, die einen Fluidaustausch zwischen Innenraum des Potentiometers und Umgebung im Gehäuse (1) ergeben und einen Lufteinschluß im Potentiometer verhindern.

2. Hubgerät nach Anspruch 1, **dadurch gekennzeichnet, daß** die Kolbenstange (5) mit einer Längsbohrung (9) versehen ist, in die das Potentiometer (8) eingesetzt ist, das mit einem rohrförmigen Element (10) an einem gehäusefesten Teil anliegt, während ein relativ dazu bewegliches, stabförmiges Element (11) an der Kolbenstange (5) anliegend gehalten wird.

3. Hubgerät nach Anspruch 2, **dadurch gekennzeichnet, daß** das stabförmige Element (11) des Potentiometers durch Federbeaufschlagung oder durch Magnetkraft an der Kolbenstange (5) anliegend gehalten wird.

4. Hubgerät nach Anspruch 2, **dadurch gekennzeichnet, daß** das stabförmige Element (11) des Potentiometers mit der Kolbenstange (5) formschlüssig oder durch Verkleben bzw. Vergießen verbunden ist.

5. Hubgerät nach den Ansprüchen 2 bis 4, **dadurch gekennzeichnet, daß** zwischen Pumpenrad (3) und Kolben (4) ein Halteelement (26) am Gehäuse (1) bzw. einem Zylindermantel (27) befestigt ist, welches ein Element (10) des Potentiometers (8) am Gehäuse festlegt.

6. Hubgerät nach Anspruch 5, **dadurch gekennzeichnet, daß** das Halteelement (25) als Leitrad für die Strömung zwischen Pumpenrad (3) und Kolben (4) ausgebildet ist.

## Claims

1. Electrohydraulic lifting device, in whose housing (1) there are arranged a pump (3) driven by an electric motor (2) and a piston (4) which is acted on by the said pump with hydraulic fluid and whose piston rod (5) projects from the housing, a device (8) for indicating the stroke position of the piston rod (5) being arranged inside the housing (1), **characterized in that** this device (8) is formed as a potentiometer and continuously indicates the stroke position in the form of electrical signals which can be tapped off at the outside of the housing, the potentiometer (8) being arranged between the piston (4) or its piston rod (5) and a part fixed to the housing and outputting signals on the basis of the relative position between piston and housing, and **in that** flooding openings (31) are made on the potentiometer (8), which result in an exchange of fluid between the interior of the potentiometer and the surroundings in the housing (1) and prevent the inclusion of air in the potentiometer.

2. Lifting device according to Claim 1, **characterized in that** the piston rod (5) is provided with a longitudinal bore (9), into which the potentiometer (8) is inserted and, with a tubular element (10), rests on a part fixed to the housing, while a rod-like element (11) which can be moved relative thereto is kept bearing on the piston rod (5).

3. Lifting device according to Claim 2, **characterized in that** the rod-like element (11) of the potentiometer is kept bearing on the piston rod (5) by means of spring loading or by means of magnetic force.

4. Lifting device according to Claim 2, **characterized in that** the rod-like element (11) of the potentiometer is connected to the'piston rod (5) with a form fit or by means of adhesive bonding or potting.

5. Lifting device according to Claims 2 to 4, **characterized in that** between the pump impeller (3) and piston (4), a holding element (26) is fixed to the housing (1) or a cylinder jacket (27) and fixes an element (10) of the potentiometer (8) to the housing.

6. Lifting device according to Claim 5, **characterized in that** the holding element (25) is designed as a stator for the flow between the pump impeller (3) and piston (4).

## Revendications

1. Appareil élévateur électrohydraulique , dans la cage (1) duquel une pompe (3) entraînée par un électromoteur (2) et un piston (4) injecté par cette pompe (3) avec un fluid hydraulique est positionnée, le tige de piston (5) duquel dépasse de la cage, entre la cage (1) étant un moyen (8) pour indiquer la position élevée du tige de piston (5),
**caractérisé en ce que**
ce moyen (8) est formé comme un potentiomètre et continument indique la position élevée en mode des signaux électriques qui peuvent être tirés à l'exterieur de la cage, le potentiomètre (8) étant situé entre la piston (4) respectivement le tige de piston (5) de laquelle et une pièce solide avec la cage et emettant des signaux en dependence de la position relative entre piston et cage, et que au potentiomètre (8) entrées (31) pour noyage sont fixées qui prévent un échange de fluid entre intérieur du potentiomètre et environnement dans la cage (1) et préviennent l'inclusion d'air dans le potentiomètre.

2. Appareil élévateur selon la revendication 1,
**caractérisé en ce que** le tige de piston (5) est muni d'un forage longitudinal (9) dans lequel le potentiomètre (8) est placé qui reste à un élément (10) tubulaire à une pièce qui est solide avec la cage, un element (11) mobile relativement vers cette pièce et formé comme un bâton étant tenu restant au tige de piston (5).

3. Appareil élévateur selon la revendication 2,
**caractérisé en ce que** l'élément (11) du potentiomètre formé comme un baton est tenu restant au tige de piston (5) par une injection d'un ressort où par une force magnétique.

4. Appareil élévateur selon la revendication 2,
**caractérisé en ce que** l'élément (11) du potentiomètre et formé comme un baton du potentiomètre est connecté au tige de piston (5) exactement où par coller respectivement verser.

5. Appareil élévateur selon les revendications 2 à 4,
**caractérisé en ce que** entre tuyau de pompe (3) et piston (4) un élément (26) à tenir est fixé à la cage (1) respectivement à un chemise du cylindre (27) quel élément fixe un élément (10) du potentiomètre (8) à la cage.

6. Appareil élévateur selon la revendication 5,
**caractérisé en ce que** l'élément (25) à tenir est formé comme une roue directrice pour la courant entre tuyau de pompe (3) et piston (4).
